# EUROPÄISCHE PATENTSCHRIFT

(11) **EP 0 550 782 B1**
(45) Veröffentlichungstag und Bekanntmachung des Hinweises auf die Patenterteilung: **18.10.1995**
(21) Anmeldenummer: 92100239.0
(22) Anmeldetag: 09.01.1992
(51) Int. Cl.: B30B 5/06, B27N 3/24

(54) **Kontinuierlich arbeitende Doppelbandpresse**
Continuous double-band press
Presse continue à doubles bandes

(43) Veröffentlichungstag der Anmeldung: 14.07.1993
(73) Patentinhaber: Held, Kurt, D-78647 Trossingen (DE)
(72) Erfinder: Held, Kurt, D-78647 Trossingen (DE)

(56) Entgegenhaltungen:
- EP-A- 0 131 879
- EP-A- 0 216 226
- EP-A- 0 245 762
- EP-A- 0 295 427
- EP-A- 0 405 184
- DE-A- 3 709 958

## Beschreibung

Die Erfindung betrifft eine kontinuierlich arbeitende Doppelbandpresse zur Herstellung von Laminaten, Span- oder Faserplatten, Sperrholz oder dergleichen gemäß dem Oberbegriff des Patentanspruchs 1.

Doppelbandpressen (siehe auch DE-OS 24 21 296) dienen zur kontinuierlichen Herstellung von endlosem bahnförmigem Preßgut, insbesondere zur Herstellung von dekorativen Schichtstofflaminaten, kupferkaschierten Elektrolaminaten, Thermoplastbahnen, Spanplatten, Faserplatten und dergleichen. Diese Doppelbandpressen besitzen zwei endlos umlaufende Preßbänder, zwischen denen die Preßgutbahnen unter Einwirkung von Druck und gegebenenfalls auch Wärme bei gleichzeitigem Transport in Vorlaufrichtung ausgehärtet wird. Manche Preßgutbahnen benötigen zur vollständigen Aushärtung auch eine nach der Wärmeeinwirkung vorgenommene Kühlung unter Druck. Zur Erzeugung des auf die Preßgutbahn wirkenden Drucks besitzen die sogenannten isobaren Maschinen dieser Gattung Druckkammern, die von einer Druckplatte und dem Preßband in vertikaler Richtung und seitlich durch Gleitflächendichtungen begrenzt werden. In diesen Druckkammern wird der Druck durch fluide Druckmittel, wie Öl oder Druckluft, aufgebaut.

Zur Zuführung von Wärme auf das Preßgut ist es bekannt, die einlaufseitigen Umlenktrommeln der Doppelbandpresse beheizbar auszubilden. Dadurch werden die Preßbänder der Doppelbandpresse an den beheizten Umlenktrommeln erwärmt. Die Preßbänder transportieren dann die aufgenommene Wärmemenge in den Bereich, in dem das zwischen den beiden Preßbändern liegende Preßgut unter Flächendruck gesetzt wird, die sogenannte Reaktionszone, und geben die Wärme dort an das Preßgut ab. Aufgrund der beschränkten Wärmekapazität der Preßbänder reicht diese Wärmemenge in vielen Fällen jedoch nicht aus.

Zur Zuführung von Wärme in der Reaktionszone können weiter die Druckplatten als beheizbare Heizplatten oder zur Abführung von Wärme als gekühlte Kühlplatten ausgebildet sein. Wegen der schlechten Wärmeleitfähigkeit fluider Medien kann jedoch über das fluide Druckmittel von den Heizplatten nur sehr wenig Wärme auf das Preßband zugeführt oder von dem Preßband auf die Kühlplatten abgeführt werden. Weiter ist es möglich, das fluide Druckmittel selbst zu beheizen oder zu kühlen. Jedoch ist aufgrund der relativ geringen Preßbandgeschwindigkeiten diese mittels konvektiver Wärmeübertragung vom fluiden Druckmittel auf das Preßband übertragene Wärmemenge gering und fällt praktisch nicht ins Gewicht.

Aus der DE-OS 37 19 976 ist ein Verfahren und eine Vorrichtung bekannt geworden, um die konvektive Wärmeübertragung von dem Druckmittel auf das Preßband zu verbessern. Dies wird durch Ventilatoren erreicht, die in der Druckkammer angeordnet sind, und das Druckmittel zwangsbewegen, so daß eine turbolente Strömung entsteht. Es hat sich aber herausgestellt, daß auch mit diesem Verfahren in vielen Fällen immer noch nicht genügend Wärme auf das Preßband in der Reaktionszone übertragen werden kann, da die eigentliche Wärmeübertragungsfläche durch die innerhalb der Druckkammer befindliche Preßbandfläche gebildet wird und die Druckkammer aus wirtschaftlichen und technischen Gründen bestimmte maximale Längen nicht überschreiten kann.

Eine weitere Möglichkeit zur Übertragung zusätzlicher Wärme im Bereich der Reaktionszone auf die Preßbänder ist aus der DE-OS 33 25 578 bekannt geworden. Dort sind wärmeleitende Elemente gezeigt, die aus einem gut wärmeleitfähigen Material bestehen und mit einer Fläche unter Ausbildung eines guten Wärmeleitkontakts an der Druckplatte in der Doppelbandpresse angeordnet sind. Die andere Fläche der wärmeleitenden Elemente berührt die Innenseiten der Preßbänder im Bereich der Reaktionszone, so daß das Preßband an dieser Fläche während des Betriebes der Doppelbandpresse entlanggleitet. Die Druckplatten sind auf eine höhere Temperatur als die Solltemperatur der Reaktionszone aufgeheizt, so daß zwischen den Druckplatten und den Preßbändern ein Wärmegefälle entsteht und ein Wärmestrom von den Druckplatten über die wärmeleitenden Elemente auf das Preßband fließt. Diese zusätzliche Wärme wird von den Preßbändern dann auf das Preßgut übertragen. Mit einer solchen Anordnung ist auch eine Kühlung der Preßbänder möglich, indem die Druckplatte gekühlt wird. Nachteil kann jedoch auch hier sein, daß durch des relativ weiten Weges von der Druckplatte bis in die Reaktionszone ein erhöhter Wärmewiderstand auftritt, so daß in manchen Anwendungsfällen auch mit einer solchen Anordnung nicht genügend Wärme zu übertragen ist.

Der Erfindung liegt die Aufgabe zugrunde, eine Doppelbandpresse der eingangs erwähnten Art so weiter zu entwickeln, daß von dem in der Druckkammer befindlichen erwärmten fluiden Druckmittel eine größere Wärmemenge auf das Preßband zuzuführen bzw. vom Preßband auf das gekühlte fluide Druckmittel abzuführen ist.

Die Lösung dieser Aufgabe wird durch die im Kennzeichen des Patentanspruchs 1 beschriebene technische Lehre vermittelt.

Die mit der Erfindung erzielbaren Vorteile bestehen insbesondere darin, daß der Wärmeaustausch zwischen dem fluiden Druckmittel und dem Preßband in der Nähe des Preßbandes stattfindet und somit weite Wege mit großen Wärmewiderständen entfallen. Weiter vorteilhaft ist, daß die Wärme nicht nur durch Konvektion zwischen dem Preßband und dem fluiden Druckmittel ausgetauscht wird, sondern zusätzlich durch Konvektion zwischen den in der Druckkammer befindlichen erfindungsgemäßen Elementen und dem fluiden Druckmittel und diese Wärme dann zwischen den Elementen und dem Preßband mittels Wärmeleitung weiter übertragen wird. Dadurch läßt sich eine weitaus größere Wärmemenge als es bisher durch turbolente Zwangsbewegung des fluiden Druckmittels möglich war übertragen, da die durch die Größe der Druckkammern beschränkte Wärmeübertragungsfläche des Preßbandes durch die erfindungsgemäßen Elemente stark vergrößert wird.

Ein bevorzugtes Ausführungsbeispiel der Erfindung ist in den Zeichnungen dargestellt und wird im folgenden näher beschrieben. Es zeigen:
- Figur 1: schematisch eine Doppelbandpresse im Schnitt aus der Seitenansicht,
- Figur 2: einen Schnitt durch den Einlaufbereich in die Doppelbandpresse,
- Figur 3: eine Draufsicht auf die Druckplatte von der Preßbandrückseite aus gesehen,
- Figur 4: einen Schnitt entlang der Linie A-A in der Figur 3,
- Figur 5: eine weitere Ausführungsform der Erfindung und
- Figur 6: eine Draufsicht in Richtung B aus Figur 5.

Die in Figur 1 dargestellte kontinuierlich arbeitende Doppelbandpresse 1 besteht aus einer unteren Preßbandeinheit 2 und einer oberen Preßbandeinheit 3, die übereinander angeordnet sind. Die Preßbandeinheiten 2, 3 setzen sich wiederum aus je zwei Umlenktrommeln 4, 5 bzw. 6, 7 und je einem endlosen Preßband 8, 9 zusammen. Das gewöhnlicherweise aus einem hochzugfesten Stahlband bestehende Preßband 8, 9 ist um die Umlenktrommeln 4, 5 bzw. 6, 7 herumgeführt und mittels Hydraulikzylindern 10 gespannt.

Die vier Umlenktrommeln 4, 5, 6, 7 sind in einem in der Zeichnung aus Übersichtlichkeitsgründen nicht dargestellten Pressengestell drehbar gelagert. Mindestens eine Umlenktrommel jeder Preßbandeinheit 2, 3 wird durch einen Motor angetrieben, so daß sich die beiden Preßbänder 8, 9 entsprechend den Pfeilen in den Umlenktrommeln 4, 7 mit gleicher Geschwindigkeit bewegen. Zwischen dem unteren Bandtrum des oberen Preßbandes 9 und dem oberen Bandtrum des unteren Preßbandes 8 liegt die Reaktionszone 11, in der die in der Zeichnung von rechts nach links vorlaufende Preßgutbahn 12 unter Flächendruck und Wärmeeinwirkung und/oder Kühlung während des Durchlaufs durch die Doppelbandpresse 1 verpreßt wird.

Die Preßgutbahn 12 kann beispielsweise aus mit Kunstharz imprägnierten Geweben, Schichtstoffen, Faser-Bindemittel-Gemischen, Thermoplastbahnen und dergleichen bestehen. Im vorliegenden Ausführungsbeispiel handelt es sich bei der Preßgutbahn 12 um einzelne, zu einem Schichtgebilde aufeinandergeschichtete Glasfasergewebebahnen, die mit einem Epoxyharz imprägniert sind, und auf den Oberflächen des Schichtgebildes aufliegenden Kupferfolienbahnen, die in der Doppelbandpresse 1 zu einer kupferkaschierten Laminatbahn verpreßt werden. Ein solches kupferkaschiertes Laminat dient als Ausgangsmaterial für die Herstellung von Leiterplatten.

Zur Erzeugung des auf die Preßgutbahn 12 in der Reaktionszone 11 einwirkenden Flächendrucks sind im Pressengestell der Doppelbandpresse 1 Druckplatten 13 angeordnet, von denen der Druck hydraulisch auf die Innenseiten der Preßbänder 8, 9 aufgebracht und dann von diesen auf die Preßgutbahn 12 übertragen wird. Bei der hydraulischen Druckübertragung wird ein unter Druck setzbares fluides Druckmittel in den Raum zwischen der Druckplatte 13 und der Innenseite des Preßbandes 8, 9 gebracht. Zu den Seiten ist dieser Raum, die sogenannte Druckkammer 14, von einer ringförmig in sich geschlossenen, in der Druckplatte 13 angeordneten und an der Innenseite des Preßbandes 8, 9 angepreßten Gleitflächendichtung 15 begrenzt, an der das Preßband 8, 9 entlanggleitet. Als Druckmittel wird vorzugsweise ein synthetisches Öl verwendet. Genausogut kann jedoch auch ein Gas, beispielsweise Druckluft, verwendet werden. Zur Zuführung des Druckmittels in die Druckkammer 14 befinden sich in der Druckplatte 13 Einlaßöffnungen 16, die in Figur 3 zu sehen sind.

Die Gleitflächendichtung 15 besteht, wie in Figur 4 näher gezeigt ist, aus einer U-förmigen Halteleiste 17, in der der eigentliche Dichtungskörper 18 befestigt ist. Die U-förmige Halteleiste 17 ist in einer Nut 19 der Druckplatte 13 angeordnet und wird vom Nutgrund her mit einem Druckmittel beaufschlagt, so daß der Dichtungskörper 18 mit einer Fläche gegen das sich wegende Preßband 8, 9 angepreßt wird und so die Druckkammer 14 zur Atmosphäre abdichtet. An der U-förmigen Halteleiste 17 liegt in der Nut 19 ein O-Ring 20 an, der die Nut 19 wiederum gegenüber der Atmosphäre abdichtet.

Zur Erwärmung der Preßbänder 8, 9 können die einlaufseitigen Umlenktrommeln 4, 7 beheizbar ausgebildet sein. Wie in Figur 2 näher zu sehen ist, sind dazu im Mantel 21 der zylinderförmigen Umlenktrommeln 4, 7 Bohrungen 22 eingebracht, durch die ein erwärmtes Wärmeträgermittel fließt. Die Wärme fließt von den einlaufseitigen Umlenktrommeln 4, 7 dann auf die Preßbänder 8, 9, die die aufgenommene Wärmemenge in die Reaktionszone 11 transportieren und dort an die Preßgutbahn 12 abgeben. Aufgrund der beschränkten Wärmekapazität der Preßbänder 8, 9 reicht die solchermaßen in die Reaktionszone 11 transportierte Wärmemenge in vielen Fällen zur Aushärtung der Preßgutbahn 12 jedoch nicht aus.

Ergänzend oder alternativ zur Beheizung der einlaufseitigen Umlenktrommeln 4, 7 kann von dem erwärmten fluiden Druckmittel in der Druckkammer 14 weitere Wärme auf das Preßband 8, 9 und von dort auf die in der Reaktionszone 11 befindliche Preßgutbahn 12 übertragen werden. Alternativ ist es auch möglich die Preßbänder 8, 9 und damit die Preßgutbahn 12 durch Abführung von Wärme auf das gekühlte Druckmittel in der Druckkammer 14 zu kühlen. Diese Übertragung von Wärme zwischen dem fluiden Druckmittel in der Druckkammer 14 und dem Preßband 8, 9 erfolgt mittels Konvektion. Zur Verbesserung der konvektiven Wärmeübertragung wird das fluide Druckmittel in eine turbolente Zwangsbewegung versetzt. Handelt es sich um ein flüssiges Druckmittel, so können zur Erzeugung der Zwangsbewegung in der Zeichnung nicht gezeigte Pumpen verwendet werden. Handelt es sich um ein gasförmiges Druckmittel, so können in der Druckkammer 14 in der Figur 4 schematisch gezeigte Ventilatoren 23 angeordnet sein, die mittels Motoren 24 angetrieben werden, so daß das in der Druckkammer 14 befindliche fluide Druckmittel in turbolente Zwangsbewegung versetzt wird.

Die Erwärmung oder Kühlung des Druckmittels selbst kann durch beheiz- oder kühlbare Druckplatten 13 erfolgen. Wie in Figur 1 gezeigt ist, sind dazu Bohrungen 35 in den Druckplatten 13 angeordnet. Diese Bohrungen 35 werden von einem fluiden Wärmeträgermittel durchflossen, das Wärme an die Druckplatten 13 abgibt oder von diesen aufnimmt. Durch konvektive Wärmeübertragung des turbolent zwangsbewegten fluiden Druckmittels in der Druckkammer 14 wird von dem Druckmittel dann Wärme an den beheizten Druckplatten 13 aufgenommen bzw. an die gekühlten Druckplatten 13 abgegeben.

Alternativ oder zusätzlich kann die Erwärmung oder Kühlung des Druckmittels auch in einem Wärmetauscher außerhalb der Doppelbandpresse 1 erfolgen und das Druckmittel dann im Kreislauf über die Einlaßöffnungen 16, die in Figur 3 zu sehen sind, in die Druckkammer 14 ein- und abgeführt werden.

Die mittels Konvektion auf die beschriebene Art übertragbare Wärmemenge reicht jedoch in vielen Anwendungsfällen nicht aus. Zur weiteren Verbesserung der Wärmeübertragung sind in der Druckkammer 14 erfindungsgemäß Elemente 25 angeordnet, wie in den Figuren 3 und 4 zu sehen ist. Diese Elemente 25 besitzen einen Körper 27 mit kreisrunder Grundfläche 26, die elastisch an die Innenseite des Preßbandes 8, 9 angepreßt wird. Das in der Druckkammer 14 turbolent strömende fluide erwärmte Druckmittel gibt zusätzlich Wärme an die Oberfläche des Körpers 27 des Elementes 25 ab. Die von dem Element 25 aufgenommene Wärme wird mittels Wärmeleitung in dem aus gut wärmeleitfähigen Material bestehenden Körper 27 des Elementes 25 auf dessen Grundfläche 26 geleitet und von dort auf das an dieser Oberfläche 26 entlanggleitende Preßband 8, 9 übertragen. Ist das Druckmittel in der Druckkammer 14 gekühlt, so verläuft der Wärmefluß gerade umgekehrt. Wie in Figur 3 zu sehen ist, sind die Elemente 25 versetzt angeordnet, um eine möglichst gleichmäßige Wärmeübertragung auf dem gesamten Preßband 8, 9 zu gestatten.

Die nähere Ausbildung des Elementes 25 ist in Figur 4 zu sehen. Es besitzt einen Körper 27, der einen treppenförmigen, rotationssymmetrischen Querschnitt besitzt. Im Mittelpunkt des Körpers 27 befindet sich auf der der Druckplatte 13 zugewandten Seite eine Vertiefung 31, in deren Mitte wiederum ein vertikaler Stift 28 eingesetzt ist. Der Stift 28 greift seinerseits in eine korrespondierende Nut 29 in der Druckplatte 13 ein. Die Nut 29 in der Druckplatte 13 besitzt auf der dem Preßband 8, 9 zugewandten Seite einen Absatz 30. Eine Druckfeder 32 ist mit einem Ende in die Vertiefung 31 eingesetzt und stützt sich mit dem anderen Ende an dem Absatz 30 ab. Aufgrund des Federdrucks der Druckfeder 32 wird das Element 25 elastisch an die Innenseite des Preßbandes 8, 9 mit der Grundfläche 26 angelegt und ist dadurch in vertikaler Richtung zum Ausgleich von Dickenschwankungen in der Preßgutbahn 12 beweglich, wobei das Element 25 mittels des Stiftes 28 geführt wird.

Wegen des stufenförmigen Querschnittes sind auf dem Körper 27 Absätze 33 vorhanden, an denen Oberflächenvergrößerungen 34 angeordnet sind. Jedes Einzelteil dieser Oberflächenvergrößerung 34 besitzt die Gestalt einer Scheibe, die vom Körper 27 des Elementes 25 absteht und in das umgebende Druckmittel hineinragt. Die Scheiben der Oberflächenvergrößerung 34 bestehen aus einem gut wärmeleitfähigen Material, beispielsweise aus Kupfer oder Bronze und sind mit gutem Wärmeleitkontakt mit dem Körper 27 verbunden. Diese Verbindung kann beispielsweise durch Verschweißen oder Verlöten erfolgen, beispielsweise mittels einer Hartlötverbindung. Dabei wird das Lot ebenfalls aus gut wärmeleitfähigem Material gewählt, damit zwischen der Oberflächenvergrößerung 34 und dem Körper 27 kein unerwünschter Wärmewiderstand entsteht. Als Lot eignet sich beispielsweise eine Silberlegierung oder eine Legierung aus Kupfer und Zinn.

Die abstehenden Einzelteile der Oberflächenvergrößerung 34 ragen in das Druckmittel hinein, so daß deren gesamte Oberfläche, die bedeutend größer als diejenige des Körpers 27 an sich ist, zum konvektiven Wärmeaustausch zwischen dem Druckmittel in der Druckkammer 14 und dem Element 25 zur Verfügung steht. Eine weitere Verbesserung der Wärmeübertragung läßt sich noch dadurch erreichen, indem die Einzelteile der Oberflächenvergrößerung 34 selbst wiederum mit Rippen, Vorsprüngen und Vertiefungen oder sonstigen Unebenheiten versehen sind.

Im beschriebenen Ausführungsbeispiel besitzt das Element 25 einen Körper 27 und daran befestigte Oberflächenvergrößerungen 34. Dies ist aus fertigungstechnischen Gründen zwar vorzuziehen, allerdings können die Oberflächenvergrößerungen 34 und der Körper 27 des Elementes 25 auch aus einem Stück bestehen. Es kann unter Umständen sogar ausreichend sein, beim Element 25 nur den Körper 27 ohne die Oberflächenvergrößerungen 34 vorzusehen, falls die dann zwischen dem turbolent zwangsbewegten Druckmittel in der Druckkammer 14 und dem Körper 27 konvektiv ausgetauschte Wärme bereits ausreicht.

Entsprechend dem Ausführungsbeispiel besitzen die Elemente 25 einen Körper 27 mit kreisrunder Grundfläche 26. Sie können jedoch auch einen Körper mit einer beliebig anderen Form besitzen. Als besonders zweckmäßig haben sich auch Elemente 37 mit rechteckförmiger Grundfläche 36 erwiesen, wie sie in den Figuren 5 und 6 zu sehen sind. Der Körper 39 des Elementes 37, der ebenfalls elastisch mit seiner Grundfläche 36 an die Innenseite des Preßbandes 8, 9 angepreßt wird, besitzt eine stabförmige, längliche Gestalt mit einem treppenförmigen Querschnitt. An den treppenförmigen Stufen des Körpers 39 sind wiederum längliche, rechteckförmige Scheiben 40 als Oberflächenvergroßerung 41 angeordnet. Die Elemente 37 können so ausgebildet sein, daß sie über die gesamte Breite der Druckkammer 14 reichen. Um dennoch eine bestimmte Flexibilität über die Breite der Druckkammer 14 zu gewährleisten, besitzt der Körper 39 des Elementes 37 abwechselnd beidseitige Einschnitte 38, wie sie in Figur 6, in der Draufsicht von der Preßbandrückseite auf das Element 37, zu sehen sind, so daß das Element 37 sich Dickenschwankungen in der Preßgutbahn 12 und daraus resultierenden vertikalen Bewegung des Preßbandes 8, 9 elastisch anpassen kann.

Selbstverständlich sind für die Einzelteile der Oberflächenvergrößerungen 34, 41, die sich an den Körpern 27, 39 der Elemente 25, 37 befinden, nicht nur die in den obigen Ausführungsbeispielen beschriebene scheibenförmige Gestalt möglich, sondern es sind auch andere Formen denkbar, beispielsweise bürstenartige Ansätze. Wichtig ist, daß die Oberflächenvergrößerungen in das fluide Druckmittel hineinragen und einen guten Wärmeleitkontakt zu dem Körper 27, 39 des Elementes 25, 37 besitzen.

## Patentansprüche

1. Kontinuierlich arbeitende Doppelbandpresse zur Herstellung von Laminaten, Span- oder Faserplatten, Sperrholz oder dergleichen, die ein oberes und ein unteres, über jeweils zwei in einem starren Pressengestell drehbar gelagerten Umlenktrommeln (4, 5, 6, 7) geführtes, endloses Preßband (8, 9) besitzt, auf deren Innenseiten ein mit fluiden Mitteln in Druckkammern (14) erzeugter Druck einwirkt, diese Druckkammern in vertikaler Richtung von im Pressengestell befestigten Druckplatten (13) und den Preßbändern und in horizontaler Richtung von Gleitflächendichtungen (15) begrenzt sind, mit in der Druckkammer (14) angeordneten Elementen (25, 37), die elastisch an die Preßbandinnenseite angepreßt werden, so daß das Element mit einer Fläche die Innenseite des Preßbandes berührt, das an dieser Fläche während des Betriebes der Doppelbandpresse entlanggleitet und wobei das Element (25, 37) aus gut wärmeleitendem Material besteht, **dadurch gekennzeichnet,** daß das Element (25, 37) einen Körper (27, 39) und abstehende Einzelteile einer Oberflächenvergrößerung (34, 41) besitzt, die abstehenden Einzelteile aus einem gut wärmeleitfähigen Material bestehen und zu dem Körper (27, 39) des Elementes (25, 37) einen guten Wärmeleitkontakt besitzen und daß die abstehenden Einzelteile der Oberflächenvergrößerung (34, 41) in das fluide Druckmittel ragen.

2. Doppelbandpresse nach Patentanspruch 1, **dadurch gekennzeichnet,** daß die Einzelteile der Oberflächenvergrößerung (34, 41) mit Rippen, Vorsprüngen, Vertiefungen oder Unebenheiten versehen sind.

3. Doppelbandpresse nach Patentanspruch 1 oder 2, **dadurch gekennzeichnet,** daß die Oberflächenvergrößerung (34, 41) und der Körper (27, 39) des Elements (25, 37) aus einem einzigen zusammenhängenden Teil bestehen.

4. Doppelbandpresse nach Patentanspruch 1 oder 2, **dadurch gekennzeichnet,** daß die Oberflächenvergrößerung (34, 41) aus separaten Einzelteilen bestehen, die an dem Körper (27, 39) des Elements (25, 37) befestigt sind.

5. Doppelbandpresse nach Patentanspruch 4, **dadurch gekennzeichnet,** daß die Einzelteile der Oberflächenvergrößerung (34, 41) mit dem Körper (27, 39) des Elements (25, 37) verschweißt sind.

6. Doppelbandpresse nach Patentanspruch 4, **dadurch gekennzeichnet,** daß die Einzelteile der Oberflächenvergrößerung (34, 41) mit dem Körper (27, 39) des Elements (25, 37) verlötet sind.

7. Doppelbandpresse nach Patentanspruch 6, **dadurch gekennzeichnet,** daß es sich um eine Hartlötverbindung handelt.

8. Doppelbandpresse nach Patentanspruch 6 oder 7, **dadurch gekennzeichnet,** daß es sich um ein Lot aus gut wärmeleitfähigem Material handelt.

9. Doppelbandpresse nach Patentanspruch 8, **dadurch gekennzeichnet,** daß es sich bei dem Lot um eine Silberlegierung oder um eine Legierung aus Kupfer und Zinn handelt.

10. Doppelbandpresse nach einem der Patentansprüche 1 bis 9, **dadurch gekennzeichnet,** daß der Körper (27, 39) aus Kupfer oder Bronze besteht.

11. Doppelbandpresse nach einem der Patentansprüche 1 bis 10, **dadurch gekennzeichnet,** daß die Einzelteile der Oberflächenvergrößerung (34, 41) aus Kupfer oder Bronze bestehen.

12. Doppelbandpresse nach einem der Patentansprüche 4 bis 11, **dadurch gekennzeichnet,** daß der Körper (27, 39) des Elementes (25, 37) einen treppenförmigen Querschnitt mit Absätzen (33) besitzt und die Einzelteile der Oberflächenvergrößerung (34, 41) jeweils an einem Absatz (33) des Körpers (27, 39) befestigt sind.

13. Doppelbandpresse nach Patentanspruch 12, **dadurch gekennzeichnet,** daß die Einzelteile der Oberflächenvergrößerung (34, 41) die Gestalt einer Scheibe besitzen.

14. Doppelbandpresse nach einem der Patentansprüche 1 bis 13, **dadurch gekennzeichnet,** daß der Körper (27) des Elements (25) eine rotationssymmetrische Gestalt mit kreisförmiger Grundfläche (26) besitzt.

15. Doppelbandpresse nach einem der Patentansprüche 1 bis 13, **dadurch gekennzeichnet,** daß der Körper (39) des Elements (37) eine stabförmige längliche Gestalt mit rechteckförmiger Grundfläche (36) besitzt.

16. Doppelbandpresse nach Patentanspruch 15, **dadurch gekennzeichnet,** daß das Element (37) über die Breite der Druckkammer (14) reicht.

17. Doppelbandpresse nach Patentanspruch 16, **dadurch gekennzeichnet,** daß der Körper (39) des Elementes (37) beidseitige Einschnitte (38) besitzt, um eine Flexibilität in dessen Längsrichtung zu erzielen.

18. Doppelbandpresse nach einem der Patentansprüche 1 bis 17, **dadurch gekennzeichnet,** daß das Element (25, 37) mittels einer Druckfeder (32) an die Innenseite des Preßbandes (8, 9) mit der Grundfläche (26, 36) elastisch angepreßt wird.

19. Doppelbandpresse nach Patentanspruch 18, **dadurch gekennzeichnet,** daß das Element (25, 37) mittels eines in einer Vertiefung (31) des Körpers (27) befestigten Stiftes (28), der wiederum in eine korrespondierende Nut (29) der Druckplatte (13) eingreift, in vertikaler Richtung geführt wird.

20. Doppelbandpresse nach Patentanspruch 18 und 19, **dadurch gekennzeichnet,** daß die Nut (29) in der Druckplatte (13) einen Absatz (30) besitzt und die Druckfeder (32) mit einem Ende in der Vertiefung (31) und mit dem anderen Ende am Absatz (30) angeordnet ist.

21. Doppelbandpresse nach einem der Patentansprüche 1 bis 20, **dadurch gekennzeichnet,** daß das fluide Druckmittel erwärmt wird.

22. Doppelbandpresse nach einem der Patentansprüche 1 bis 20, **dadurch gekennzeichnet,** daß das fluide Druckmittel gekühlt wird.

23. Doppelbandpresse nach Patentanspruch 21 oder 22, **dadurch gekennzeichnet,** daß in der Druckplatte (13) Bohrungen (35) angeordnet sind, durch die ein Wärmeträgermittel zur Erwärmung oder Kühlung der Druckplatte (13) fließt.

24. Doppelbandpresse nach Patentanspruch 23, **dadurch gekennzeichnet,** daß in der Druckkammer (14) ein Mittel zur Erzeugung von turbolenter Zwangsbewegung für das Druckmittel angeordnet ist.

25. Doppelbandpresse nach Patentanspruch 24, **dadurch gekennzeichnet,** daß es sich bei dem Mittel um einen Ventilator (23) handelt.

26. Doppelbandpresse nach Patentanspruch 24, **dadurch gekennzeichnet,** daß es sich bei dem Mittel um Pumpen handelt.

## Claims

1. Continuously operating double-band press for the production of laminates, chipboard or fibreboard, plywood or the like, which comprises an upper and a lower endless press-band (8, 9), which bands are each guided by two respective deflecting drums (4, 5, 6, 7), which are borne to be rotatable in a rigid press frame, and on the undersides of which bands acts a pressure produced by fluid means in pressure chambers (14), these pressure chambers being bounded in vertical direction by pressure plates (13) fastened in the press frame and in horizontal direction by sliding surface seals (15), with elements (25, 37), which are arranged in the pressure chamber (14) and urged elastically against the inward press band side so that the element by one surface touches the inward side of the press band which slides along this surface during the operation of the double-band press and wherein the element (25, 37) consists of thermally well conducting material, characterised thereby, that the element (25, 37) comprises a body (27, 39) and protruding individual parts of a surface enlargement (34, 41) of a surface enlargement (34, 41), the protruding individual parts consist of a thermally well conducting material and are in good thermal contact with the body (27, 39) of the element (25, 37) and that the protruding individual parts of the surface enlargement (34, 41) project into the fluid pressure medium.

2. Double-band press according to claim 1, characterised thereby, that the individual parts of the surface enlargement (34, 41) are provided with ribs, projections, depressions or unevennesses.

3. Double-band press according to claim 1 or 2, characterised thereby, that the surface enlargement (34, 41) and the body (27, 39) of the element (25, 37) consist of a single contiguous part.

4. Double-band press according to claim 1 or 2, characterised thereby, that the surface enlargement (34, 41) consists of separate individual parts which are fastened at the body (27, 39) of the element (25, 37).

5. Double-band press according to claim 4, characterised thereby, that the individual parts of the surface enlargement (34, 41) are welded together with the body (27, 39) of the element (25, 37).

6. Double-band press according to claim 4, characterised thereby, that the individual parts of the surface enlargements (34, 41) are soldered together with the body (27, 39) of the element (25, 37).

7. Double-band press according to claim 6, characterised thereby, that a hard solder connection is concerned.

8. Double-band press according to claim 6 or 7, characterised thereby, that a solder of thermally well conducting material is concerned.

9. Double-band press according to claim 8, characterised thereby, that a silver alloy or an alloy of copper and tin is concerned in the case of the solder.

10. Double-band press according to one of the claims 1 to 10, characterised thereby, that the body (27, 39) consists of copper or bronze.

11. Double-band press according to one of the claims 1 to 10, characterised thereby, that the individual parts of the surface enlargement (34, 41) consist of copper or bronze.

12. Double-band press according to one of the claims 4 to 11, characterised thereby, that the body (27, 39) of the element (25, 37) has a staircase-shaped cross-section with steps (33) and the individual parts of the surface enlargement (34, 41) are each fastened at a respective step of the body (27, 39).

13. Double-band press according to claim 12, characterised thereby, that the individual parts of the surface enlargement (34, 41) have the structure of a disc.

14. Double-band press according to one of the claims 1 to 13, characterised thereby, that the body (27) of the element (25) has a rotationally symmetrical structure with a circular base area (26).

15. Double-band press according to one of the claims 1 to 13, characterised thereby, that the body (39) of the element (37) has a rod-shaped elongate structure with a rectangular base area (36).

16. Double-band press according to claim 15, characterised thereby, that the element (37) extends across the width of the pressure chamber (14).

17. Double-band press according to claim 16, characterised thereby, that the body (39) of the element (37) has incisions (38) at both sides in order to obtain flexibility in its longitudinal direction.

18. Double-band press according to one of the claims 1 to 17, characterised thereby, that the element (25, 37) is urged elastically by the base area (26, 36) against the inward press band side (8, 9) by means of a compression spring (32).

19. Double-band press according to claim 18, characterised thereby, that the element (25, 37) is guided in vertical direction by means of a pin (28), which is fastened in a depression (31) of the body (27) and in turn engages into a corresponding groove (29) of the pressure plate (13).

20. Double-band press according to claim 18 and 19, characterised thereby, that the groove (29) in the pressure plate (13) has a step (30) and the compression spring (32) is arranged by one end in the depression (31) and by the other end at the step (30).

21. Double-band press according to one of the claims 1 to 20, characterised thereby, that the fluid pressure medium is heated.

22. Double-band press according to one of the claims 1 to 20, characterised thereby, that the fluid pressure medium is cooled.

23. Double-band press according to claim 21 or 22, characterised thereby, that bores (35), through which a heat carrier medium flows for the heating or cooling of the pressure plate (13), are arranged in the pressure plate (13).

24. Double-band press according to claim 23, characterised thereby, that a means for the production of forced turbulent movement of the pressure medium is arranged in the pressure chamber (14).

25. Double-band press according to claim 24, characterised thereby, that a fan (23) is concerned in the case of the means.

26. Double-band press according to claim 24, characterised thereby, that pumps are concerned in the case of the means.

## Revendications

1. Presse en continu à bande double pour la fabrication de produits laminés, de plaques, d'agglomérés et de fibres, de contre-plaqués ou produits analogues, ayant une bande de presse (8, 9) supérieure et inférieure passant respectivement par dessus deux tambours de renvoi (4, 5, 6, 7) guidés en rotation dans un bâti de presse rigide, bandes dont la face intérieure est soumise à l'action de la pression engendrée par un agent fluide dans la chambre de pression (4), les chambres de pression étant délimitées dans la direction verticale par des plaques de pression (13) fixées au bâti de la presse et des bandes de presse, et dans la direction horizontale par des joints à surface de glissement (15) ou des éléments (25, 37) prévus dans la chambre de pression (4), qui sont pressés élastiquement contre la face intérieure de la bande de presse pour que l'élément touche, par une surface, la face intérieure de la bande de presse qui glisse contre cette surface pendant le fonctionnement de la presse à bande double, l'élément (27, 37) étant en un matériau bon conducteur de chaleur, presse caractérisée en ce que l'élément (25, 37) possède un corps (27, 39) et des pièces séparées en saillie pour constituer un moyen agrandissant la surface (34, 41), les pièces séparées en saillie étant en un matériau bon conducteur de la chaleur et possédant un bon contact de conduction thermique avec le corps (27, 39) de l'élément (25, 37), et en ce que les pièces en saillie du moyen d'agrandissement de la surface (34, 41) pénètrent dans l'agent de pression fluide.

2. Presse à bande double selon la revendication 1, caractérisée en ce que les pièces constituant le moyen d'agrandissement de la surface (34, 41) comportent des nervures, des saillies, des cavités ou des irrégularités.

3. Presse à bande double selon la revendication 1 ou 2, caractérisée en ce que le moyen d'agrandissement de la surface (34, 41) du corps (27, 39) de l'élément (25, 37) est en une seule pièce réunie.

4. Presse à bande double selon la revendication 1 ou 2, caractérisée en ce que le moyen d'agrandissement de la surface (34, 41) se compose de pièces séparées qui sont fixées au corps (27, 39) de l'élément (25, 37).

5. Presse à bande double selon la revendication 4, caractérisée en ce que les pièces du moyen d'agrandissement de la surface (34, 41) sont soudées sur le corps (27, 39) de l'élément (25, 37).

6. Presse à bande double selon la revendication 4, caractérisée en ce que les pièces du moyen d'agrandissement de la surface (34, 41) sont soudées au corps (27, 39) de l'élément (25, 37).

7. Presse à bande double selon la revendication 6, caractérisée en ce qu'il s'agit d'une brasure.

8. Presse à bande double selon la revendication 6 ou 7, caractérisée en ce qu'il s'agit d'une soudure faite avec un matériau bon conducteur de chaleur.

9. Presse à bande double selon la revendication 8, caractérisée en ce que la soudure est un alliage d'argent ou un alliage de cuivre et de zinc.

10. Presse à bande double selon l'une des revendications 1 à 9, caractérisée en ce que le corps (27, 39) est en cuivre ou en bronze.

11. Presse à bande double selon l'une des revendications 1 à 10, caractérisée en ce que les pièces constituant le moyen d'agrandissement de la surface (34, 41) sont en cuivre ou en bronze.

12. Presse à bande double selon l'une des revendications 4 à 11, caractérisée en ce que le corps (27, 39) de l'élément (25, 37) a une section en forme d'escalier avec des épaulements (33), et les pièces du moyen d'agrandissement de la surface (34, 41) sont respectivement fixées à un épaulement (33) du corps (27, 39).

13. Presse à bande double selon la revendication 12, caractérisée en ce que les pièces du moyen d'agrandissement de la surface (34, 41) ont la forme d'un disque.

14. Presse à bande double selon l'une des revendications 1 à 13, caractérisée en ce que le corps (27) de l'élément (25) a une forme présentant une symétrie de rotation avec une surface de base circulaire (26).

15. Presse à bande double selon l'une des revendications 1 à 13, caractérisée en ce que le corps (39) de l'élément (37) a une forme allongée en tige et une surface de base (36) rectangulaire.

16. Presse à bande double selon la revendication 15, caractérisée en ce que l'élément (37) s'étend sur la largeur de la chambre de pression (14).

17. Presse à bande double selon la revendication 16, caractérisée en ce que le corps (39) de l'élément (37) présente des deux côtés des encoches (38) pour avoir une souplesse dans sa direction longitudinale.

18. Presse à bande double selon l'une des revendications 1 à 17, caractérisée en ce que l'élément (25, 37) est pressé élastiquement par un ressort de compression (32) contre le côté intérieur de la bande de presse (8, 9) avec la surface de base (26, 36).

19. Presse à bande double selon la revendication 18, caractérisée en ce que l'élément (25, 37) est guidé dans la direction verticale à l'aide d'une broche (28) fixée dans une cavité (31) du corps (27), et cette broche vient elle-même dans une rainure correspondante (29) de la plaque de pression (13).

20. Presse à bande double selon la revendication 18 et 19, caractérisée en ce que la rainure (29) possède dans la plaque de pression (13) un décrochement (30), et le ressort de compression (32) vient par une extrémité dans la cavité (31) et par l'autre extrémité dans le décrochement (30).

21. Presse à bande double selon l'une des revendications 1 à 20, caractérisée en ce que l'agent de pression fluide est chauffé.

22. Presse à bande double selon l'une des revendications 1 à 20, caractérisée en ce que l'agent de pression fluide est refroidi.

23. Presse à bande double selon la revendication 21 ou 22, caractérisée en ce que la plaque de pression (13) comporte des perçages (35) traversés par un agent caloporteur pour chauffer ou refroidir la plaque de pression (13).

24. Presse à bande double selon la revendication 23, caractérisée en ce que la chambre de pression (14) contient un moyen pour créer un mouvement forcé turbulent pour l'agent de pression.

25. Presse à bande double selon la revendication 24, caractérisée en ce que le moyen est un ventilateur (23).

26. Presse à bande double selon la revendication 24, caractérisée en ce que le moyen est constitué par des pompes.
